# EUROPÄISCHE PATENTANMELDUNG

(11) **EP 2 417 860 A1**
(43) Veröffentlichungstag der Anmeldung: **15.02.2012**
(21) Anmeldenummer: 10008368.2
(22) Anmeldetag: 11.08.2010
(51) Int. Cl.: A24B 3/06

(54) **Vorrichtung und Verfahren zum Abtrennen von Teilstücken von Ballen eines gepressten Guts**

(71) Anmelder: Köhl Maschinenbau AG, 6868 Wecker (LU)
(72) Erfinder: Köhl, Wilfried, 5489 Ehnen (LU)
(74) Vertreter: GROSSE SCHUMACHER KNAUER VON HIRSCHHAUSEN

(57) **Zusammenfassung**

Die Erfindung betrifft eine Schneidvorrichtung (1) zum Abtrennen von Teilstücken (2) von auf einer Fördereinrichtung (3) geförderten Ballen (4) eines gepressten Guts, welche eine vertikal verfahrbare Schneidplatte (6) aufweist. Mit der Schneidplatte (6) ist ein Teilstück (2) des Ballens (4) hinter der Fördereinrichtung (3) abtrennbar. Parallel und im Abstand zur Schneidplatte (6) ist eine Gegenhalteplatte (5) vorgesehen. Erfindungsgemäß ist in Verlängerung einer Förderebene (10) der Fördereinrichtung (3) ein Schneidtisch (9) angeordnet, der ein Gegenmesser (8) aufweist.

Die Erfindung betrifft ferner ein Verfahren zum Abtrennen von Teilstücken (2) und Ballen (4) eines gepressten Guts unter Verwendung einer solchen Schneidvorrichtung (1) mit den folgenden Schritten: Fördern eines Ballens (4) mit der Fördereinrichtung (3) bis er an die Gegenplatte (5) anschlägt; Abtrennen eines Teilstücks (2) durch Herunterfahren einer Schneidplatte (6) bis die Schneidplatte (6) am Gegenmesser (8) des Schneidtisches (9) zur Anlage gelangt; und nach unten Fallen lassen des Teilstücks (2).

## Beschreibung

Die Erfindung betrifft eine Schneidvorrichtung zum Abtrennen von Teilstücken von auf einer Fördereinrichtung geförderten Ballen eines gepressten Guts, welche eine vertikal verfahrbare Schneidplatte aufweist, wobei mit der Schneidplatte ein Teilstück des Ballens hinter der Fördereinrichtung abtrennbar ist sowie parallel und im Abstand zur Schneidplatte eine Gegenhalteplatte vorgesehen ist. Die Erfindung betrifft ferner ein Verfahren zum Abtrennen von Teilstücken von Ballen eines gepressten Guts unter Verwendung einer solchen Schneidvorrichtung.

Derartige Schneidvorrichtungen werden heutzutage insbesondere zum Zerteilen von Tabakballen verwendet. Zur Kostenreduktion bei Lagerung und Transport werden Tabakblätter in Lagen gestapelt und unter hohem Druck zu einem Quader verpresst. Der Tabakblätterquader wird dann in genormten Kartons zwischengelagert und zu einer Zigarettenproduktionsstelle transportiert, dort ausgepackt und auf ein Förderband gestellt. Sodann wird er zu einer Schneidvorrichtung gefördert, wo durch vertikales Verfahren einer Schneidplatte ein ebenfalls quaderförmiges Teilstück vom Tabakballen abgetrennt wird, das dann gekippt der weiteren Produktion in einem möglichst kontinuierlichen Produktstrom zugeführt wird.

Bekannte Vorrichtungen zum Abtrennen eines Teilstücks umfassen eine Fördereinrichtung und eine Schneidplatte sowie gegebenenfalls eine Schubplatte zum Verschieben des Ballens in Richtung auf die Schneidplatte. Sobald der Ballen ein hinreichend großes Stück weit über das Ende der Fördereinrichtung hinausragt, wird die Schneidplatte vertikal nach unten verfahren, um das Teilstück abzutrennen. Die Schneidplatte ist dabei zu einer hinteren Umlenkrolle der Fördereinrichtung versetzt angeordnet, um eine Beschädigung der Fördereinrichtung durch die Schneidplatte zu verhindern.

Ferner ist es bekannt, eine Gegenhalteplatte vorzusehen, die ortsfest oder verschiebbar, parallel und im Abstand zur Schneidplatte angeordnet ist, um ein Umkippen des Teilstücks während des Schneidens zu verhindern.

Weiterhin kann ein Schwenktisch vorgesehen sein, der das unkontrollierte Fallen des Teilstücks während des Abtrennens verhindert. Ein solcher Schwenktisch wird bevor der Ballen über das Ende der Fördereinrichtung hinaus verschoben wird in eine Haltestellung verschwenkt, in der er das abzuschneidende Teilstück stützt. Sodann wird der Ballen gegen die Gegenhalteplatte geschoben und die Schneidplatte nach unten verfahren. Nachdem das Teilstück abgetrennt ist, wird der Schwenktisch verschwenkt, so dass das Teilstück nach unten aus der Scheidvorrichtung fallen kann.

Nachteilig bei den bekannten Schneidvorrichtungen ist, dass die Schneidplatte nicht verfahren werden kann bis sie an die Fördereinrichtung anstößt, weil dies die Fördereinrichtung beschädigen würde. Deshalb kann das Teilstück nicht vollständig vom übrigen Ballen abgetrennt werden, so dass das Teilstück zu zerfallen beginnt, sobald es aus der Schneidvorrichtung fällt. Bei der Verwendung des Schwenktisches hat sich zudem gezeigt, dass das Teilstück je nach verwendeter Tabakart nicht in einem Stück herunterfällt, sondern in Bruchstücke zerfällt, wodurch sich in der Folge kein homogener Produktstrom mehr herstellen lässt, der für die nachgeordneten Verarbeitungsmaschinen erforderlich ist.

Vor diesem Hintergrund ist es die Aufgabe der Erfindung, eine Schneidvorrichtung zum Abtrennen von Teilstücken von auf einer Fördereinrichtung geführten Ballen eines gepressten Guts aufzuzeigen, bei der die einzelnen Teilstücke sauber vom Ballen abgetrennt werden. Ferner soll ein Verfahren zum Abtrennen von Teilstücken unter Verwendung einer solchen Vorrichtung aufgezeigt werden.

Der gegenständliche Teil der Aufgabe wird durch eine Schneidvorrichtung mit den Merkmalen von Anspruch 1 gelöst. Vorteilhafte Ausführungsformen der Schneidvorrichtung gehen aus den Unteransprüchen 2 bis 12 hervor. Der verfahrensmäßige Teil der Aufgabe wird durch ein Verfahren mit den Merkmalen von Anspruch 13 gelöst. Vorteilhafte Weiterbildungen des Verfahrens gehen aus den Unteransprüchen 14 und 15 hervor.

Bei einer Schneidvorrichtung gemäß den Merkmalen im Oberbegriff von Anspruch 1 ist erfindungsgemäß in Verlängerung einer Förderebene der Fördereinrichtung ein Schneidtisch angeordnet, der ein Gegenmesser aufweist. Durch den Schneidtisch kann die Schneidplatte solange vertikal nach unten verfahren werden, bis sie am Gegenmesser zur Anlage gelangt. Auf diese Weise kann ein Teilstück vollständig vom übrigen Ballenrest abgetrennt und in einem Stück den nachgelagerten Produktionsmaschinen zugeführt werden.

Vorteilhafterweise ist ein in den Schneidtisch integrierter Teilstückhalter unter ein abzuschneidendes Teilstück verfahrbar. Durch die Integration des Teilstückhalters in den Schneidtisch wird ein kompakter Aufbau der Scheidevorrichtung bereitgestellt. Zudem kann der bisher verwendete Schwenktisch, der viel Raum in Anspruch nimmt, entfallen.

Unter dem Teilstückhalter kann eine Lichtschranke vorgesehen sein. Die Lichtschranke ist so platziert, dass ein herunterfallendes Teilstück den Lichtweg unterbricht. Sobald das Teilstück an der Lichtschranke vorbeigefallen ist, ist die Lichtweg wieder frei, wodurch das Signal gegeben wird, den Teilstückhalter wieder auszufahren.

Zweckmäßigerweise weist der Teilstückhalter wenigstens ein horizontal verlagerbares Halteelement auf. Auf dem Halteelement kann ein Teilstück aufliegen, bis das Halteelement eingefahren wird, um den Fallschacht für das Teilstück freizugeben.

In einer speziellen Ausführungsform ist das Halteelement in Form von mehreren in einer Reihe angeordneten Zinken ausgebildet. Diese Zinken können zylinderförmig oder rohrförmig ausgeführt und in Bohrungen im Schneidtisch verlagerbar sein. Die Zinken können zudem durch einen Querbalken miteinander verbunden sein. Durch die Querbalken können sämtliche Zinken gemeinsam zum Beispiel durch einen Hydraulikzylinder verlagert werden.

Vorzugsweise ist der Teilstückhalter zwischen einer ausgefahrenen Position und einer eingefahrenen Position so schnell verlagerbar, dass das Teilstück in einem Stück am Teilstückhalter vorbei vertikal nach unten fällt. Wenn der Teilstückhalter zu langsam verfahren wird, tendiert das Teilstück dazu aufgrund seines Eigengewichts und des teilweise freigegebenen Fallschachts in kleinere oder größere Brocken auseinanderzufallen. Auf diese Weise kann kein einheitlicher Produktstrom mehr hergestellt werden, der dann anschließend der Fertigungsmaschine zugeführt werden kann.

In einer besonders vorteilhaften Ausführungsform ist am Schneidtisch unterhalb des Teilstückhalters eine Rampe angeordnet. Durch die Rampe wird das herunterfallende Teilstück um einen 90'-Winkel gekippt, so dass es stabil auf der größten Seitenfläche liegend weitertransportiert werden kann.

Zweckmäßigerweise weist der Schneidtisch ein in der Förderebene angeordnetes Führungsblech auf. Das Führungsblech gewährleistet, dass der Ballen einwandfrei über die Fördereinrichtung hinaus auf den Schneidtisch verschoben werden kann. Das Führungsblech kann eine nach unten abgekantete Einlauffläche aufweisen, die gewährleistet, dass der Ballen ohne sich zwischen der Fördereinrichtung und dem Führungsblech zu verhaken auf den Schneidtisch geschoben werden kann.

Des Weiteren kann eine der Fördereinrichtung nachgeschaltete Weiterförderungseinrichtung vorgesehen sein. Die Weiterförderungseinrichtung ermöglicht den Abtransport der abgetrennten Teilstücke.

Die Fördereinrichtung und/oder die Weiterförderungseinrichtung sind vorteilhafterweise Stetigförderer, insbesondere Förderbänder mit endlos umlaufenden Fördergurten. Diese haben sich in der Praxis besonders bewährt, weil sie sich auch zum intermittierenden Transport der Ballen eignen.

Ferner kann wenigstens eine Schubplatte zum Verschieben von Ballen in Richtung zur Gegenplatte vorgesehen sein. In einer bevorzugten Ausführungsform sind zwei parallel angeordnete Schubplatten vorgesehen. Die Schubplatten bewirken ein gleichmäßiges Anliegen der Tabakballen an der Gegenplatte und tragen dazu bei, dass die Teilstücke sauber vom übrigen Ballen abgetrennt werden können.

Das erfindungsgemäße Verfahren zum Abtrennen von Teilstücken von Ballen eines gepressten Guts unter Verwendung einer Schneidvorrichtung weist die folgenden Schritte auf:
- Fördern eines Ballens mit der Fördereinrichtung bis er an die Gegenplatte anschlägt;
- Abtrennen eines Teilstücks durch Herunterfahren der Schneidplatte bis die Schneidplatte am Gegenmesser des Schneidtisches zur Anlage gelangt; und
- nach unten Fallenlassen des Teilstücks.

Durch die Verwendung des Schneidtisches mit dem Gegenmesser ist es nunmehr möglich, die Teilstücke vollständig vom übrigen Ballen durch einen sauberen Schnitt abzutrennen.

In einer Weiterbildung des Verfahrens ist es vorgesehen, zuerst einen Teilstückhalter auszufahren, bevor der Ballen an die Gegenplatte anschlägt, und den Teilstückhalter wieder einzufahren, nachdem die Schneidplatte am Gegenmesser zur Anlage gelangt ist. Durch den ausgefahrenen Teilstückhalter wird verhindert, dass das abgetrennte Teilstück vorzeitig nach unten fallen oder zerfallen kann. Erst nachdem die vollständige Abtrennung erfolgt ist, wird der Teilstückhalter hinreichend schnell wieder eingefahren, so dass das Teilstück in einem Stück herunterfallen kann.

Das Ausfahren des Teilstückhalters kann durch eine Lichtschranke gesteuert werden. Dabei wird durch das herunterfallende Teilstück der Lichtweg kurzzeitig unterbrochen, wodurch das Ausfahren des Teilstückhalters, gegebenenfalls zeitverzögert durch eine Verzögerungsschaltung, bewirkt wird. Dieser Aufbau ist besonders einfach und zweckmäßig.

Die Erfindung ist nachfolgend anhand von in den Figuren dargestellten Ausführungsbeispielen näher erläutert. Es zeigen:
- Fig. 1: die erfindungsgemäße Schneidvorrichtung in einer perspektivischen Ansicht;
- Fig. 2: die Schneidvorrichtung mit nach unten verfahrener Schneidplatte;
- Fig. 3: die Schneidvorrichtung bei der Teilstückfreigabe;
- Fig. 4: den Schneidtisch mit eingefahrenem Teilstückhalter;
- Fig. 5: den Schneidtisch mit ausgefahrenem Teilstückhalter;
- Fig. 6a bis 6c: Schnittdarstellungen zur Erläuterung der Funktionsweise des Teilstückhalters.

In den Fig. 1 bis 3 ist eine Schneidvorrichtung 1 zum Abtrennen von Teilstücken 2 von auf einer Fördereinrichtung 3 geförderten Ballen 4 eines gepressten Guts, insbesondere von Tabakblättern, gezeigt. Auf einer Fördereinrichtung 3, einem Stetigförderer in Form eines Förderbandes, wird ein Ballen 4 gefördert, bis er an eine Gegenplatte 5 anschlägt. Die Gegenplatte 5 ist parallel und im Abstand zu einer Schneidplatte 6, welche vertikal verlagerbar ist, angeordnet. Zudem sind horizontal und vertikal verlagerbare Schubplatten 7 vorgesehen, um den Ballen 4 gegen die Gegenplatte 5 zu drücken. Durch die Schneidplatte 6 wird dann ein Teilstück 2 abgetrennt. Hierbei wird die Schneidplatte 6 vertikal nach unten verfahren, bis sie an ein Gegenmesser 8 (Fig. 4 und 5) eines Schneidtisches 9 anstößt. Das Gegenmesser 8 und eine Förderebene 10 der Fördereinrichtung 3, auf der die Ballen 4 während des Förderns aufliegen, liegen hierbei auf einer Höhe. Um ein sauberes Verschieben des Ballens 4 von der Fördereinrichtung 3 auf den Schneidtisch 9 zu gewährleisten, ist ein Führungsblech 11 vorgesehen. Das Führungsblech 11 ist auf einer Oberseite 12 des Schneidtisches 9 an einem Absatz 13 befestigt. Das Führungsblech 11 weist zudem einen nach unten geneigten Einlaufbereich 14 am Übergang zur Fördereinrichtung 3 auf.

Der Schneidtisch 9 hat einen integrierten Teilstückhalter 15, dessen Halteelemente 16 als in einer Reihe angeordnete Zinken 23 ausgebildet sind, welche aus dem Schneidtisch 9 aus- und wieder in diesen einfahrbar sind, vgl. auch Fig. 4 bis 6c. Die Zinken 23 sind durch einen Querbalken 17 verbunden und durch einen einzigen Pneumatikzylinder verlagerbar. Die Zinken 23 sind entweder rohrförmig oder massiv zylinderförmig ausgebildet. Zur Steuerung des Ausfahrens des Teilstückhalters 15 ist eine Lichtschranke 18 vorgesehen, die unterhalb der Halteelemente 16 angeordnet ist und freigegeben wird, sobald das Teilstück 2 an der Lichtschranke 18 vorbeigefallen ist. Durch die Freigabe wird das Ausfahren der Halteelemente 16 des Teilstückhalters 15 bewirkt.

An dem Schneidtisch 9 ist unterhalb des Teilstückhalters 15 eine Rampe 19 angeordnet, die bewirkt, dass das herunterfallende Teilstück 2 um einen Winkel von 90° gedreht wird und auf diese Weise in einem kontinuierlichen Produktstrom auf einer nachgeschalteten Weiterfördereinrichtung (nicht gezeigt) zur Auflage gelangt.

Die Fördereinrichtung 3 und die Weiterfördereinrichtung sind als Stetigförderer ausgebildet. Sie weisen einen Fördergurt 20 auf, der endseitig durch Umlenkrollen 21, 22 umgelenkt wird.

Die Schneidvorrichtung 1 arbeitet nach einem getakteten Verfahren, vgl. auch Fig. 6a bis 6c. Ein Ballen 4 wird auf der Fördereinrichtung 3 bis zum Anschlag an die Gegenplatte 5 gefördert, nachdem oder während die Halteelemente 16 des Teilstückhalters 15 ausgefahren wurden/werden. Dabei wird der Ballen 4 über das Führungsblech 11 und den Schneidtisch 9 hinaus verschoben. Gegebenenfalls werden Schubplatten 7 zum Anpressen des Ballens 4 an die Gegenplatte 5 verwendet. Eine Schneidplatte 6 wird dann vertikal nach unten verlagert, bis sie an dem Gegenmesser 8 des Schneidtisches 9 zur Anlage gelangt. Durch den ausgefahrenen Teilstückhalter 15 wird ein Herunterfallen des abgetrennten Teilstücks 2 verhindert. Sobald die Schneidplatte 6 am Gegenmesser 8 zur Anlage gelangt ist, werden die Halteelemente 16 des Teilstückhalters 15 schnell wieder eingezogen, so dass das Teilstück 2 in einem Stück nach unten fällt. Dabei wird das fallende Teilstück 2 durch die darunter angeordnete Rampe 19 umgelenkt, so dass es um einen 90°-Winkel gedreht auf einer Weiterfördereinrichtung (nicht gezeigt) ankommt. Nachdem das Teilstück 2 heruntergefallen ist, ist der Lichtweg der Lichtschranke 18 wieder frei, was bewirkt, dass die Halteelemente 16 des Teilstückhalters 15 wieder ausgefahren werden.

Mit der erfindungsgemäßen Schneidvorrichtung 1 kann ein Teilstück 2 nicht nur sauber abgeschnitten, sondern auch in einem Stück einer weiterverarbeitenden Maschine zugeführt werden, wobei das Teilstück 2 zudem zuverlässig um einen Winkel von 90° gedreht wird.

### Bezugszeichen

- 1 -: Schneidvorrichtung
- 2 -: Teilstück
- 3 -: Fördereinrichtung
- 4 -: Ballen
- 5 -: Gegenplatte
- 6 -: Schneidplatte
- 7 -: Schubplatte
- 8 -: Gegenmesser
- 9 -: Schneidtisch
- 10 -: Förderebene
- 11 -: Führungsblech
- 12 -: Oberseite von 9
- 13 -: Absatz
- 14 -: Einlaufbereich
- 15 -: Teilstückhalter
- 16 -: Halteelement
- 17 -: Querbalken
- 18 -: Lichtschranke
- 19 -: Rampe
- 20 -: Fördergurt
- 21 -: Umlenkrolle
- 22 -: Umlenkrolle
- 23 -: Zinken

- AP -: ausgefahrene Position von 15
- EP -: eingefahrene Position von 15

## Patentansprüche

1. Schneidvorrichtung zum Abtrennen von Teilstücken (2) von auf einer Fördereinrichtung (3) geförderten Ballen (4) eines gepressten Guts, welche eine vertikal verfahrbare Schneidplatte (6) aufweist, wobei mit der Schneidplatte (6) ein Teilstück (2) des Ballens (4) hinter der Fördereinrichtung (3) abtrennbar ist sowie parallel und im Abstand zur Schneidplatte (6) eine Gegenhalteplatte (5) vorgesehen ist, **dadurch gekennzeichnet, dass** in Verlängerung einer Förderebene (10) der Fördereinrichtung (3) ein Schneidtisch (9) angeordnet ist, der ein Gegenmesser (8) aufweist.

2. Schneidvorrichtung nach Anspruch 1, **dadurch gekennzeichnet, dass** ein in den Schneidtisch (9) integrierter Teilstückhalter (15) unter ein abzuschneidendes Teilstück (2) verfahrbar ist.

3. Schneidvorrichtung nach Anspruch 2, **dadurch gekennzeichnet, dass** unter dem Teilstückhalter (15) eine Lichtschranke (18) vorgesehen ist.

4. Schneidvorrichtung nach Anspruch 2 oder 3, **dadurch gekennzeichnet, dass** der Teilstückhalter (15) wenigstens ein horizontal verlagerbares Halteelement (16) aufweist.

5. Schneidvorrichtung nach Anspruch 4, **dadurch gekennzeichnet, dass** das Halteelement (16) in Form von mehreren in einer Reihe angeordneten Zinken (23) ausgebildet ist.

6. Schneidvorrichtung nach Anspruch 5, **dadurch gekennzeichnet, dass** die Zinken (23) durch einen Querbalken (17) verbunden sind.

7. Schneidvorrichtung nach einem der Ansprüche 2 bis 6, **dadurch gekennzeichnet, dass** der Teilstückhalter (15) zwischen einer ausgefahrenen Position (AP) und einer eingefahrenen Position (EP) so schnell verlagerbar ist, dass das Teilstück (2) in einem Stück am Teilstückhalter (15) vorbei vertikal nach unten fällt.

8. Schneidvorrichtung nach einem der Ansprüche 2 bis 7, **dadurch gekennzeichnet, dass** an dem Schneidtisch (9) unterhalb des Teilstückhalters (15) eine Rampe (19) angeordnet ist.

9. Schneidvorrichtung nach einem der Ansprüche 1 bis 8, **dadurch gekennzeichnet, dass** der Schneidtisch (9) ein in der Förderebene (10) angeordnetes Führungsblech (11) aufweist.

10. Schneidvorrichtung nach einem der Ansprüche 1 bis 9, **dadurch gekennzeichnet, dass** eine der Fördereinrichtung (3) nachgeschaltete Weiterförderungseinrichtung vorgesehen ist.

11. Schneidvorrichtung nach einem der Ansprüche 1 bis 10, **dadurch gekennzeichnet, dass** die Fördereinrichtung (3) und/oder die Weiterförderungseinrichtung ein Stetigförderer ist.

12. Schneidvorrichtung nach einem der Ansprüche 1 bis 13, **dadurch gekennzeichnet, dass** wenigstens eine Schubplatte (7) zum Verschieben von Ballen (4) in Richtung zur Gegenplatte (5) vorgesehen ist.

13. Verfahren zum Abtrennen von Teilstücken (2) von Ballen (4) eines gepressten Guts unter Verwendung einer Schneidvorrichtung (1) nach einem der vorhergehenden Ansprüche, **gekennzeichnet durch** die folgenden Schritte:
Fördern eines Ballens (4) mit der Fördereinrichtung (3) bis er an die Gegenplatte (5) anschlägt;
Abtrennen eines Teilstücks (2) **durch** Herunterfahren der Schneidplatte (6) bis die Schneidplatte (6) am Gegenmesser (8) des Schneidtisches (9) zur Anlage gelangt; und
nach unten Fallen lassen des Teilstücks (2).

14. Verfahren nach Anspruch 13, **dadurch gekennzeichnet, dass** zuerst der Teilstückhalter (15) ausgefahren wird, bevor der Ballen (4) an die Gegenplatte (5) anschlägt, und der Teilstückhalter (15) einfahren wird, nachdem die Schneidplatte (6) am Gegenmesser (8) zur Anlage gelangt ist.

15. Verfahren nach Anspruch 14, **dadurch gekennzeichnet, dass** Ausfahren des Teilstückhalters (15) durch eine Lichtschranke (18) gesteuert wird.

## Geänderte Patentansprüche

### Geänderte Patentansprüche gemäss Regel 137(2) EPÜ.

**1.** Schneidvorrichtung zum Abtrennen von Teilstücken (2) von auf einer Fördereinrichtung (3) geförderten Ballen (4) eines gepressten Guts, welche eine vertikal verfahrbare Schneidplatte (6) aufweist, wobei mit der Schneidplatte (6) ein Teilstück (2) des Ballens (4) hinter der Fördereinrichtung (3) abtrennbar ist sowie parallel und im Abstand zur Schneidplatte (6) eine Gegenhalteplatte (5) vorgesehen ist, in Verlängerung einer Förderebene (10) der Fördereinrichtung (3) ein Schneidtisch (9) angeordnet ist, **dadurch gekennzeichnet, dass** der Schneidtisch ein Gegenmesser (8) aufweist.

**2.** Schneidvorrichtung nach Anspruch 1, **dadurch gekennzeichnet, dass** ein in den Schneidtisch (9) integrierter Teilstückhalter (15) unter ein abzuschneidendes Teilstück (2) verfahrbar ist.

**3.** Schneidvorrichtung nach Anspruch 2, **dadurch gekennzeichnet, dass** unter dem Teilstückhalter (15) eine Lichtschranke (18) vorgesehen ist.

**4.** Schneidvorrichtung nach Anspruch 2 oder 3, **dadurch gekennzeichnet, dass** der Teilstückhalter (15) wenigstens ein horizontal verlagerbares Halteelement (16) aufweist.

**5.** Schneidvorrichtung nach Anspruch 4, **dadurch gekennzeichnet, dass** das Halteelement (16) in Form von mehreren in einer Reihe angeordneten Zinken (23) ausgebildet ist.

**6.** Schneidvorrichtung nach Anspruch 5, **dadurch gekennzeichnet, dass** die Zinken (23) durch einen Querbalken (17) verbunden sind.

**7.** Schneidvorrichtung nach einem der Ansprüche 2 bis 6, **dadurch gekennzeichnet, dass** der Teilstückhalter (15) zwischen einer ausgefahrenen Position (AP) und einer eingefahrenen Position (EP) so schnell verlagerbar ist, dass das Teilstück (2) in einem Stück am Teilstückhalter (15) vorbei vertikal nach unten fällt.

**8.** Schneidvorrichtung nach einem der Ansprüche 2 bis 7, **dadurch gekennzeichnet, dass** an dem Schneidtisch (9) unterhalb des Teilstückhalters (15) eine Rampe (19) angeordnet ist.

**9.** Schneidvorrichtung nach einem der Ansprüche 1 bis 8, **dadurch gekennzeichnet, dass** der Schneidtisch (9) ein in der Förderebene (10) angeordnetes Führungsblech (11) aufweist.

**10.** Schneidvorrichtung nach einem der Ansprüche 1 bis 9, **dadurch gekennzeichnet, dass** eine der Fördereinrichtung (3) nachgeschaltete Weiterförderungseinrichtung vorgesehen ist.

**11.** Schneidvorrichtung nach einem der Ansprüche 1 bis 10, **dadurch gekennzeichnet, dass** die Fördereinrichtung (3) und/oder die Weiterförderungseinrichtung ein Stetigförderer ist.

**12.** Schneidvorrichtung nach einem der Ansprüche 1 bis 13, **dadurch gekennzeichnet, dass** wenigstens eine Schubplatte (7) zum Verschieben von Ballen (4) in Richtung zur Gegenplatte (5) vorgesehen ist.

**13.** Verfahren zum Abtrennen von Teilstücken (2) von Ballen (4) eines gepressten Guts unter Verwendung einer Schneidvorrichtung (1) nach einem der vorhergehenden Ansprüche, **gekennzeichnet durch** die folgenden Schritte:
Fördern eines Ballens (4) mit der Fördereinrichtung (3) bis er an die Gegenplatte (5) anschlägt;
Abtrennen eines Teilstücks (2) **durch** Herunterfahren der Schneidplatte (6) bis die Schneidplatte (6) am Gegenmesser (8) des Schneidtisches (9) zur Anlage gelangt; und
nach unten Fallen lassen des Teilstücks (2).

**14.** Verfahren nach Anspruch 13, **dadurch gekennzeichnet, dass** zuerst der Teilstückhalter (15) ausgefahren wird, bevor der Ballen (4) an die Gegenplatte (5) anschlägt, und der Teilstückhalter (15) einfahren wird, nachdem die Schneidplatte (6) am Gegenmesser (8) zur Anlage gelangt ist.

**15.** Verfahren nach Anspruch 14, **dadurch gekennzeichnet, dass** Ausfahren des Teilstückhalters (15) durch eine Lichtschranke (18) gesteuert wird.
